# EUROPÄISCHE PATENTSCHRIFT

(11) **EP 1 843 694 B1**
(45) Veröffentlichungstag und Bekanntmachung des Hinweises auf die Patenterteilung: **12.10.2011**
(21) Anmeldenummer: 06700357.4
(22) Anmeldetag: 10.01.2006
(51) Int. Cl.: A47L 15/24, B08B 3/02

(54) **VORRICHTUNG ZUM BETRIEB EINER DURCHLAUFSPÜLMASCHINE**
DEVICE FOR OPERATING A CONVEYING DISHWASHING MACHINE
DISPOSITIF PERMETTANT DE FAIRE FONCTIONNER UN LAVE-VAISSELLE A AVANCEMENT AUTOMATIQUE

(30) Priorität: 01.02.2005 DE 102005004300
(43) Veröffentlichungstag der Anmeldung: 17.10.2007
(73) Patentinhaber: MEIKO Maschinenbau GmbH & Co. KG, 77652 Offenburg (DE)
(72) Erfinder: ECKER, Engelbert, 77654 Offenburg (DE)
(74) Vertreter: Hörschler, Wolfram Johannes
(86) Internationale Anmeldenummer: PCT/EP2006/000117
(87) Internationale Veröffentlichungsnummer: WO 2006/081914

(56) Entgegenhaltungen:
- EP-A- 0 838 190
- EP-A- 0 980 670
- EP-A- 1 046 370
- WO-A-00/53076
- US-A- 3 267 944

## Beschreibung

Die Erfindung bezieht sich auf ein Verfahren zum Transport von Reinigungsgut durch eine Durchlaufspülmaschine sowie auf eine Durchlaufspülmaschine mit kontinuierlichem Transport des Spülgutes.

### Stand der Technik

Aus WO 00/53076 A1 ist eine Durchlaufgeschirrspülmaschine bekannt, welche eine Waschzone und eine Klarspülzone umfasst, wobei zu reinigendes Reinigungsgut durch die Geschirrspülmaschine gefördert wird und innerhalb der Waschzone mit einer Reinigungslösung besprüht wird. In der sich an die Waschzone anschließende Zone wird das gereinigte Geschirr klargespült. Die Geschirrspülmaschine wird derart angetrieben, dass diese zyklisch arbeitet, wobei innerhalb eines Arbeitszyklus ein Transportband mit einer Normalgeschwindigkeit betrieben wird und der Waschzone Reinigungslösung zugeführt wird, der Klarspülzone hingegen wird Frischwasser zugeführt. Innerhalb eines Außenzyklusses wird die Fördereinrichtung in Gestalt eines Transportbandes angehalten sowie die Versorgung von Frischwasser zur Klarspülzone unterbrochen.

Die aus WO 00/53076 A1 bekannte Geschirrspülmaschine umfasst eine Waschzone, eine Klarspülzone und ein Transportband zur Förderung von Reinigungsgut durch die Geschirrspülmaschine sowie Zuführeinrichtungen zur Zufuhr von Reinigungslösung zur Waschzone sowie Düsen zum Aufspritzen von Klarspülwasser innerhalb der Klarspülzone. Ferner ist eine Steuerungseinrichtung vorgesehen zur Steuerung der Geschirrspülmaschine, wobei die Steuereinrichtung die Transporteinrichtung zyklisch steuert. Mittels eines Timers der Steuerung der Waschzyklen wird erreicht, dass während Reinigungsgut in Förderrichtung auf dem Transportband gefördert wird, gleichzeitig Reinigungslösung einer Waschzone zugeführt wird und Frischwasser zur Klarspülzone gefördert wird. Während eines Pausenzyklus steht das Transportband mit dem darauf aufgenommenen Reinigungsgut still, während die Zufuhr von Frischwasser zur Klarspülzone unterbrochen bleibt.

Gemäß dieser Lösung wird die Durchlaufgeschirrspülmaschine, abgesehen von einem am Einlauf und am Auslauf angeordneten Transportband, von einem einzigen Transportband durchzogen. Alle Zonen, seien es die Waschzone, die Reinigungszone sowie eine Klarspülzone werden mit der gleichen Geschwindigkeit durchfahren. Gemäß dieser Lösung wird ein zyklischer nicht kontinuierlicher Transport des in der Durchlaufgeschirrspülmaschine zu reinigenden Reinigungsgutes vorgeschlagen, wobei ein schneller Transport kurze Einwirkungszeiten des Reinigungsfluides nach sich zieht, während beim Anhalten der Transporteinrichtung lange Einwirkzeiten erzielbar sind. Bei anderen Maschinen auf dem Markt wird das Spülgut kontinuierlich durch die Maschine transportiert. Bei diesen Maschinen gibt die verfahrenstechnisch langsamste Zone hinsichtlich der Transportgeschwindigkeit die Geschwindigkeit für alle weiteren Zonen der Maschine vor.

EP 1 046 370 A1 bezieht sich auf eine Bandspülmaschine. Diese umfasst wenigstens zwei Waschtanks und eine zwischen den Waschtanks angeordnete Sprühzone. In der Sprühzone befindet sich eine Sprüheinrichtung zum Aufsprühen von Reinigerlösung auf die zu reinigenden Gegenstände. Die Sprüheinrichtung weist eine oder mehrere Sprühdüsen mit gerichteten, in ihrer Sprührichtung während des Sprühbetriebes veränderbaren Sprühstrahlen auf.

US 3,267,944 hat eine Sprüheinrichtung für eine Durchlaufspülmaschine zum Gegenstand. Es ist eine verdrehbare Sprüheinrichtung vorgesehen, mit einer Anzahl von sich in radiale Richtung erstreckenden Sprühkanälen. Ein Sprühkopf ist verdrehbar am Dach der Durchlaufgeschirrspülmaschine angeordnet, wobei propellerblattartig angeordnete Spülkanäle sich in unterschiedlichen Längen in radiale Richtung erstrecken.

Bei Durchlaufspülmaschinen erfordert zum Beispiel der Klarspülschritt, dass innerhalb einer möglichst geringen Zeit eine Mindestwassermenge auf das Spülgut aufgebracht wird, um einen ausreichend dicken Wasserfilm zum Abschwemmen von Partikeln zu erzeugen. Bei kleinen Transportgeschwindigkeiten einer Transporteinrichtung, wie beispielsweise eines kontinuierlich sich durch die Durchlaufspülmaschine bewegenden Transportbandes, wird bezogen auf die Anzahl der jeweiligen Spülgüter zu viel Klarspülwasser verbraucht, weil das Spülgut relativ lange im Bereich der Frischwasserklarspülung verbleibt.

### Darstellung der Erfindung

Ausgehend vom skizzierten Stand der Technik und des aufgezeigten technischen Problems, liegt der Erfindung die Aufgabe zugrunde, eine Durchlaufspülmaschine bereitzustellen, in der bei einer kontinuierlichen Transportgeschwindigkeit einer Transporteinrichtung die Dauer von Spül-, Klarspül- oder Trocknungsphasen optimiert werden kann. Erfindungsgemäß wird diese Aufgabe durch die Merkmale des unabhängigen Patentanspruches gelöst.

Der erfindungsgemäß vorgeschlagenen Lösung folgend wird in einer der Behandlungszonen einer Durchlaufgeschirrspülmaschine eine direkt wirkende Sprühvorrichtung zum Eintrag eines Reinigungsmediums oder ein Spülsystem relativ zur Transportrichtung des Spülgutes durch die Durchlaufgeschirrspülmaschine bewegt. Die Relativbewegung des direkt wirkenden Sprühsystems für ein Reinigungsmedium oder eines Spülsystems zum Auftragen von Frischwasser und Spülflüssigkeit kann sowohl relativ in Transportrichtung des Spülgutes als auch relativ entgegen zur Transportrichtung des Spülgutes durch die Behandlungszonen der Durchlaufspülmaschine erfolgen.

Gemäß einer vorteilhaften Ausführungsvariante der erfindungsgemäß vorgeschlagenen Lösung kann ein Sprühsystem oder Spülsystem, welches von beiden Seiten auf das durch die Durchlaufspülmaschine transportierte Spülgut einwirkt auf einem Schlitten aufgenommen sein, der mittels eines separaten unabhängigen Antriebes relativ zur Transporteinrichtung, so zum Beispiel eines umlaufenden Transportbandes verschiebbar sein kann. Gemäß dieser Ausführungsvariante kann der Verfahrweg des Schlittens, an welchem das relativ zur Transporteinrichtung bewegbare Sprühsystem, Spülsystem oder das direkt wirkende Sprühsystem aufgenommen sind, in beide Richtungen durch Endschalter erfasst werden. Die Endschalter, die an den Endpunkten des jeweiligen Verfahrweges in Verfahrrichtung des Schlittens vorgesehen sind, stehen mit einer Maschinensteuerung in Verbindung. Über den ersten Endschalter kann zum Beispiel die Zeit erfasst werden, bis das Spülgut zum ersten Endschalter gelangt. Daraus kann die Transportgeschwindigkeit des Spülgutes durch die Maschinensteuerung errechnet werden. Abhängig von der ermittelten Transportgeschwindigkeit kann nunmehr der separate, den Schlitten antreibende Antrieb angesteuert werden und zum Beispiel das Frischwasserspülsystem, welches auf dem Schlitten aufgenommen ist, entweder in Transportrichtung des Spülgutes durch die Durchlaufspülmaschine verfahren oder entgegen der Transportrichtung des Spülgutes durch die Durchlaufspülmaschine verfahren. Dadurch wird in vorteilhafter Weise erreicht, dass bei Durchlaufspülmaschinen sowohl Frischwasser als auch zur Aufheizung des Frischwassers benötigte Heizenergie sowie Reinigungsmittel, d.h. eingetragene Chemie in beträchtlichem Umfange eingespart werden kann. Durch den ersten Endschalter wird nicht nur die Transportgeschwindigkeit des Spülgutes durch die Durchlaufspülmaschine erfasst, sondern gleichzeitig mit der Ansteuerung des separaten Antriebs für den Schlitten eine Pumpe, welche aufgeheiztes Frischwasser fördert und ein Magnetventil ansteuert. Abhängig von dem in der Maschinensteuerung errechneten Wert für die Transportgeschwindigkeit des Spülgutes durch die Durchlaufspülmaschine, wird von der Maschinensteuerung die Bewegungsgeschwindigkeit des Schlittens optimiert.

Wird zum Beispiel der Schlitten innerhalb der Klarspülzone einer Durchlaufspülmaschine angeordnet, sind am Schlitten Frischwasserklarspülsysteme aufgenommen, die das Spülgut von dessen Oberseite und dessen Unterseite benetzen. Gelangt der Schlitten in eine durch einen zweiten Endschalter feststellbare Position, kann durch Erreichen des zweiten Endschalters der separate Antrieb reversiert werden, so dass der Schlitten und die darin aufgenommenen Frischwasserklarspülsysteme wieder ihre Ausgangsposition im Bereich des ersten Endschalters einnehmen. Gleichzeitig mit dem Erreichen des zweiten Endschalters durch das nunmehr klargespülte Spülgut, kann die Klarspülung ausgeschaltet werden, d.h. die Maschinensteuerung steuert das Magnetventil zur Frischwasserbeaufschlagung einer in der Klarspülzone einer Durchlaufspülmaschine vorgesehenen Pumpe.

In einer weiteren Ausführungsvariante des der Erfindung zugrunde liegenden Gedankens, kann ein Direktsprühsystem oder ein Spülsystem wie zum Beispiel ein Frischwasserklarspülsystem innerhalb einer entsprechenden Behandlungszone der Durchlaufspülmaschine um eine Schwenkachse verschwenkt werden. Auch gemäß dieser Ausführungsvariante sind dann dem jeweils relativ zur das Spülgut aufnehmenden Transporteinrichtung der Durchlaufspülmaschine separat ansteuerbare Antriebe zugeordnet. Gemäß dieser Ausführungsvariante wird die Schwenkbewegung des Spülsystems oder des Direktsprühsystems durch Detektoren erkannt. Abhängig vom Erreichen eines ersten Detektors durch das Spülgut, wird der Schwenkantrieb aktiviert und kann nach Durchfahren der entsprechenden Behandlungszone detektiert durch einen am Ende der Behandlungszone angeordneten zweiten Detektor auch wieder abgeschaltet werden. Hinsichtlich zum Beispiel der Frischwasserbeaufschlagung eines derartigen relativ bewegbaren Spülsystems sei auf das im Zusammenhang mit der ersten Ausführungsvariante Gesagte verwiesen.

Durch das Erreichen des ersten Detektors durch das Spülgut kann auch gemäß dieser Ausführungsvariante durch die Maschinensteuerung die Transportgeschwindigkeit des Spülgutes durch die Durchlaufspülmaschine errechnet werden. Abhängig von dem errechneten Wert für die Transportgeschwindigkeit kann die Bewegungsgeschwindigkeit, d.h. die Winkelgeschwindigkeit der Sprühsysteme um die Schwenkachse optimiert vorgegeben werden.

Mit den oben dargestellten Ausführungsvarianten des der Erfindung zugrunde liegenden Gedankens lassen sich, gleichgültig, ob in einer Spülzone, einer Pumpenklarspülzone oder einer Frischwasserklarspülzone eingesetzt, jeweils optimierte Einwirkzeiten sowie Wassermengen bzw. Reinigermengen erreichen, die einerseits die von der Durchlaufspülmaschine verbrauchte Wassermenge reduzieren, andererseits die Heizenergie auf das unbedingt notwendige Maß begrenzen und schließlich den Eintrag von Chemie in die erfindungsgemäß vorgeschlagene Spülmaschine erheblich herabsetzen.

Anhand der Zeichnung wird die Erfindung nachstehend eingehender beschrieben.

Es zeigt:
- Figur 1: einen Schnitt durch eine Durchlaufspülmaschine, mit auf einem verfahrbaren Schlitten angeordneten Frischwassersprühsystemen mit separatem Antrieb und
- Figur 2: eine Darstellung einer Behandlungszone einer Durchlaufspülmaschine mit schwenkbar angeordneten Sprühsystemen im oberen und im unteren Bereich der schematisch dargestellten Behandlungszone.

### Ausführungsvarianten

Der Darstellung gemäß Figur 1 ist eine Durchlaufspülmaschine im Schnitt zu entnehmen, die mehrere Behandlungszonen für Spülgut aufweist, wobei in einer der Behandlungszonen ein relativ zum Spülgut bewegbares Sprühsystem angeordnet ist. Eine Durchlaufspülmaschine 1 umfasst einen Einlaufbereich 2, innerhalb dessen Spülgut 10 auf eine Transporteinrichtung 11 aufgebracht wird. Die Transporteinrichtung 11 kann als umlaufendes Förderband ausgestaltet sein, welches durch einen Antrieb 56 angetrieben wird. Auf die sich kontinuierlich bewegende Transporteinrichtung 11 kann das Spülgut 10 einerseits unmittelbar aufgebracht werden; andererseits ist es auch möglich, auf die Transporteinrichtung 11 Transportkörbe aufzusetzen, in denen sich jeweils vorsortiertes Spülgut 10 befindet. Hinter dem Einlaufbereich 2 der Durchlaufspülmaschine 1 befindet sich eine Vorabräumzone 3, der mindestens eine Waschzone 4 nachgeschaltet ist. An die mindestens eine Waschzone 4 schließt sich eine Pumpenklarspülzone 5 an, an welche sich wiederum eine Frischwasserklarspülzone 6 anschließt. Das nach der Passage der Frischwasserklarspülzone 6 gereinigte und klargespülte Spülgut 10 gelangt in eine Trockenzone 7, in der das Spülgut 10 getrocknet und gegebenenfalls abgekühlt wird, so dass es von der Transporteinrichtung 11 innerhalb des Auslaufbereiches 8 wieder entnommen werden kann. Die Transportrichtung des Spülgutes 10 durch die erwähnten Behandlungszonen der Durchlaufspülmaschine 1 ist durch Bezugszeichen 9 gekennzeichnet, die Fördergeschwindigkeit, mit der das Spülgut 10 in Transportrichtung 9 durch die Behandlungszonen der Durchlaufspülmaschine 1 transportiert wird, ist abhängig vom Antrieb 56.

In der Vorabräumzone 3 sind gemäß der Darstellung in Figur 1 ein oberes Vorabräumsprühsystem 13 sowie ein unteres Vorabräumsprühsystem 14 angeordnet. Unterhalb des unteren Vorabräumsprühsystems 14 befindet sich ein Rücklauf 15, der in einen Tank 16 der Vorabräumzone 3 mündet. Das innerhalb der Vorabräumzone 3 auf das Spülgut 10 aufgespritzte Reinigungsfluid wird durch eine Pumpe 17 gefördert, die aus dem Tank 16 der Vorabräumzone 3 Reinigungsfluid ansaugt. Die Pumpe 17 steht mit einer Maschinensteuerung 55 der Durchlaufspülmaschine 1 in Verbindung.

Der Vorabräumzone 3 ist eine Waschzone 4 nachgeschaltet. An Stelle der in Figur 1 dargestellten einen Waschzone 4, kann die Durchlaufspülmaschine 1 auch mehrere hintereinander geschaltete Waschzonen 4 aufweisen. Die in Figur 1 dargestellte Waschzone 4 umfasst ein oberes Sprühsystem 23 sowie ein unteres Sprühsystem 24. Unterhalb des unteren Sprühsystems 24 befindet sich ein Rücklauf 25 in einem Tank 26, der das in der Waschzone 4 auf das Spülgut 10 aufgebrachte Reinigungsfluid auffängt. Aus dem Tank 26 für das Reinigungsfluid saugt eine Pumpe 27 dieses an und fördert dieses zum oberen Sprühsystem 23 bzw. zum unteren Sprühsystem 24. Auch die Pumpe 27 innerhalb der mindestens einen Waschzone 4 der Durchlaufspülmaschine 1 steht mit der Maschinensteuerung 55 in Verbindung.

Der mindestens einen Waschzone 4 der Durchlaufspülmaschine 1 ist die Pumpenklarspülzone 5 nachgeschaltet. Innerhalb der Pumpenklarspülzone 5 befindet sich ein oberes Pumpenklarspülsystem 33 sowie ein unteres Pumpenklarspülsystem 34. Vom unteren Pumpenklarspülsystem 34 aus erstreckt sich ein Rücklauf 35 in einen Tank 36. Aus dem Tank 36 saugt eine Pumpe 37 Reinigungsfluid an und fördert dieses wiederum zum oberen Pumpenklarspülsystem 33 bzw. zum unteren Pumpenklarspülsystem 34. Auch die in der Pumpenklarspülzone 5 angeordnete Pumpe 37 steht mit der Maschinensteuerung 55 der Durchlaufspülmaschine 1 in Verbindung.

Der Pumpenklarspülzone 5 ist eine Frischwasserklarspülzone 6 nachgeschaltet.

Innerhalb der Frischwasserklarspülzone 6 sind ein oberes Frischwasserklarspülsystem 41 sowie ein unteres Frischwasserklarspülsystem 42 angeordnet. Durch die Frischwasserklarspülsysteme 41, 42 wird das auf der Transporteinrichtung 11 aufgenommene Spülgut 10 in Transportrichtung 9 durch die Frischwasserklarspülzone 6 transportiert. In der in Figur 1 dargestellten Ausführungsvariante der Durchlaufspülmaschine 1 sind die Frischwasserklarspülsysteme 41, 42 relativ beweglich zur als umlaufendes Band ausgebildeten Transporteinrichtung 11 ausgebildet. Wenngleich in Figur 1 im Zusammenhang mit der Frischwasserklarspülzone 6 dargestellt, so lassen sich auch die in der Pumpenklarspülzone 5 angeordneten Sprühsysteme 23 bzw. 24 sowie in weiteren Waschzonen 4 aufgenommene Spülsysteme so ausbilden, dass die jeweils in den erwähnten Behandlungszonen angeordneten Spülsysteme relativ zur Transporteinrichtung 11, auf der das Spülgut 10 aufgenommen ist, bewegbar sind; dies gilt auch für das direkt wirkende Sprühsystems.

Auch die direkt wirkenden Sprühsysteme, mit denen beispielsweise ein höher konzentrierter Reiniger in die Behandlungszonen 3, 4 oder 5 eingebracht wird, kann dem erfindungsgemäß vorgeschlagenen Konzept folgend, so innerhalb der jeweiligen Behandlungszone angeordnet werden, dass dieses ebenfalls relativ zur Transporteinrichtung 11 bewegt werden kann. Weiterhin ist auch denkbar, dass in der Trockenzone 7 angeordnete Trocknungsgebläse 51 relativ zum in Transportrichtung 9 transportierten Spülgut 10 zu bewegen, so zum Beispiel um eine Schwenkachse zu verschwenken.

Nachfolgend wird der der Erfindung zugrunde liegende Gedanke am Beispiel einer Frischwasserklarspülzone 6 der Durchlaufspülmaschine 1 detaillierter erläutert. Wie Figur 1 zu entnehmen ist, sind das obere Frischwasserklarspülsystem 41 und das untere Frischwasserklarspülsystem 42 auf einem verfahrbar ausgestalteten Schlitten 49 aufgenommen. Der Schlitten 49 kann zum Beispiel so ausgestaltet sein, dass dieser an seiner Unterseite eine Verzahnung aufweist, in welche ein über einen separaten Antrieb 50 antreibbares Zahnrad 57 eingreift. Je nach Rotationsrichtung des separaten Antriebes 50 kann auf diese Weise der Schlitten 49 innerhalb der Frischwasserklarspülzone 6 verfahren werden. Demzufolge sind auch die auf dem Schlitten 49 aufgenommenen Frischwasserklarspülsysteme 41 bzw. 42 innerhalb der Frischwasserklarspülzone 6 verfahrbar. Der Schlitten 49 kann in eine Verfahrrichtung 39 entgegen der Transportrichtung 9 der Transporteinrichtung 11 oder in eine Verfahrrichtung 40 mit der Transportrichtung 9 der Transporteinrichtung 11 bewegt werden.

In Transportrichtung 9 des Spülgutes 10 gesehen, befindet sich im Eintrittsbereich der Frischwasserklarspülzone 6 ein erster Signalgeber 53. Der Endpunkt des Verfahrweges des Transportschlittens in Verfahrrichtung 39 entgegen der Transportrichtung 9, ist durch Bezugszeichen 44 gekennzeichnet. In Transportrichtung 9 des Spülgutes 10 durch die Durchlaufspülmaschine 1 gesehen, befindet sich im Austrittsbereich der Frischwasserklarspülzone 6 ein zweiter Signalgeber 54. Der Endpunkt des Verfahrweges 40 in Transportrichtung 9 des Spülgutes 10 durch die Durchlaufspülmaschine 1 ist durch Bezugszeichen 43 gekennzeichnet. Die auf dem verfahrbaren Schlitten 49 aufgenommenen Frischwasserklarspülsysteme 41, 42 sind über eine bewegliche Wasserzuführung 48 mit einer Pumpe 46 verbunden. Der Pumpe 46, die ihrerseits mit der Maschinensteuerung 55 verbunden ist, ist ein Magnetventil 47 vorgeschaltet, welches ebenfalls durch die Maschinensteuerung 55 betätigbar ist. Aus der Frischwasserklarspülzone 6 erstreckt sich ein Rücklauf 45 in den Tank 36, der der Pumpenklarspülzone 5 zugeordnet ist und in den überschüssiges Frischwasser aus der Frischwasserklarspülzone 6 abläuft. Das durch die Pumpe 46 dem oberen Frischwasserklarspülsystem 41 und dem unteren Frischwasserklarspülsystem 42 zugeführte Frischwasser kann sowohl vorgewärmt, d.h. in einem Boiler auf Temperatur gebracht sein oder es kann sich auch um Kaltwasser handeln.

Der Vollständigkeit halber sei erwähnt, dass der Frischwasserklarspülzone 6 gemäß der Darstellung in Figur 1 die Trockenzone 7 nachgeschaltet ist, innerhalb der das auf der Transporteinrichtung 11 geförderte Spülgut 10 getrocknet wird. Die Trockenzone 7 umfasst ein Trockengebläse 51, aus der eine Luftströmung 52 austritt, die auf das auf der Oberseite der Transporteinrichtung 11 vorhandene Spülgut 10 auftrifft. Die Funktionsweise die in Figur 1 dargestellte erfindungsgemäß vorgeschlagene Durchlaufspülmaschine 1 wird nachfolgend näher beschrieben:

Nach Passage der mindestens einen Waschzone 4 bzw. der Pumpenklarspülzone 5, wird der Zeitpunkt des Eintritts des gereinigten Spülgutes 10 in die Frischwasserklarspülzone 6 durch den ersten Signalgeber 53 erfasst. Der erste Signalgeber 53 steht mit der Maschinensteuerung 55 in Verbindung. In der Maschinensteuerung 55 wird aus dem durch den ersten Signalgeber 53 erfassten Eintrittszeitpunkt des gereinigten Spülgutes 10 in die Frischwasserklarspülzone 6 die Transportgeschwindigkeit der Transporteinrichtung 11 errechnet, mit welcher das Spülgut 10 in Transportrichtung 9 durch die Durchlaufspülmaschine 1 transportiert wird. Gleichzeitig wird bei Detektion von Spülgut 10 durch den ersten Signalgeber 53 der separate Antrieb 50, mit welchem der Schlitten 49 angetrieben wird, angesteuert. Der Antrieb 50 bewegt den Schlitten 49 mit den daran aufgenommenen Frischwasserklarspülsystemen 41 bzw. 42 in Verfahrrichtung 39, d.h. entgegen der Transportrichtung 9 des Spülgutes 10 durch die Frischwasserklarspülzone 6. Durch den ersten Signalgeber 53 wird über die Maschinensteuerung 55 das Magnetventil 47 sowie die Pumpe 46 angesteuert, so dass die am Schlitten 49 aufgenommene Frischwasserklarspülsysteme mit Frischwasser beaufschlagt werden. Die Geschwindigkeit, mit der der Schlitten 49 bewegt wird, kann in Abhängigkeit von der in der Maschinensteuerung 55 ermittelten Transportgeschwindigkeit des Spülgutes 10 in Transportrichtung 9 hinsichtlich des Frischwasserverbrauchs optimal eingestellt werden. So ist sichergestellt, dass gerade die zum vollständigen Abschwemmen von Partikeln vom Spülgut 10 erforderliche Frischwassermenge in die Frischwasserklarspülzone 6 der Durchlaufspülmaschine 1 eingetragen wird.

Erreicht der Schlitten 49 mit den daran aufgenommenen Frischwasserklarspülsystemen 41, 42 den vorderen Endpunkt 44 in Verfahrrichtung 39 entgegen der Transportrichtung 9 des Spülgutes 10, wird der dem Schlitten 49 zugeordnete Antrieb 50 reversiert und verschiebt den Schlitten 49 in Verfahrrichtung 40, d.h. in Richtung der Transportrichtung 9 des Spülgutes 10, so lange bis der hintere Endpunkt 43 erreicht ist. Bei Erreichen des hinteren Endpunktes 43 und bei Detektion des Spülgutes 10 durch den zweiten Signalgeber 54 erfolgt eine Ansteuerung des Magnetventiles 47 durch die Maschinensteuerung 55 sowie ein Abschalten der Frischwasserförderpumpe 46, was ebenfalls durch die Maschinensteuerung 55 initiiert wird.

Von der Frischwasserklarspülzone 6 aus tritt das gereinigte und nun klargespülte Spülgut 10 in die Trocknungszone 7 ein, in der das die Frischwasserklarspülzone 6 verlassende Spülgut getrocknet und gegebenenfalls abgekühlt wird.

Der Darstellung gemäß Figur 2 ist in schematischer Weise eine Behandlungszone der Durchlaufspülmaschine zu entnehmen, in welcher die Sprühsysteme relativ zur Transportrichtung der Transporteinrichtung verschwenkbar angeordnet sind.

Am Beispiel der Frischwasserklarspülzone 6, die sich gemäß der Darstellung in Figur 2 zwischen einer schematisch angedeuteten Pumpenklarspülzone 5 und einer schematisch angedeuteten Trocknungszone 7 befindet, wird eine weitere Ausführungsvariante des der Erfindung zugrunde liegenden Gedankens erläutert.

Die in Figur 2 dargestellten Frischwasserspülsysteme 41 bzw. 42 sind um Schwenkachsen 58 bzw. 59 verschwenkbar ausgebildet. Jeder der Schwenkachsen 58 bzw. 59 ist ein Antrieb M zugeordnet, die jeweils mit der Maschinensteuerung 55 in Verbindung stehen. Das obere Frischwasserklarspülsystem 41 ist um die Schwenkachse 59 im unteren Bereich der Frischwasserklarspülzone 6 verdrehbar, während das untere Frischwasserklarspülsystem 42 um die im oberen Bereich der Frischwasserklarspülzone 6 angeordnete Schwenkachse 58 verdrehbar ist. Der Schwenkbereich, dessen Endposition durch Detektoren 60, 61, 62, 63 erfassbar ist, ist in Bezug auf das obere Frischwasserklarspülsystem 41 durch das Kreisbogensegment 64 in Bezug auf das untere Frischwasserklarspülsystem 42 durch den mit Bezugszeichen 65 identifizierte Kreisbogensegment bezeichnet.

Die Transporteinrichtung 11 fördert in Figur 2 nicht dargestelltes Spülgut in Transportrichtung 9 durch die Frischwasserklarspülzone 6. Der Antrieb der Transporteinrichtung 11, die bevorzugt als endloses, umlaufendes Förderband ausgebildet ist, wird durch Bezugszeichen 56 bezeichnet. Durch die beiden in der Frischwasserklarspülzone 6 einander gegenüberliegend positionierten Frischwasserklarspülsysteme 41 bzw. 42, erfolgt eine Benetzung des durch die Transporteinrichtung 11 geförderten Spülgutes 10 von der Ober- und von der Unterseite her.

In Bezug auf das um die Schwenkachse 59 schwenkbare obere Frischwasserklarspülsystem 41 wird die Anwesenheit von Spülgut im Eintrittsbereich der Frischwasserklarspülzone 6 durch den Detektor 63 erfasst. Der Detektor 63, der mit der Maschinensteuerung 55 verbunden ist, ermittelt - analog zur Ausführungsvariante gemäß Figur 1 - die Transportgeschwindigkeit, mit der das Spülgut in Transportrichtung 9 durch die Frischwasserklarspülzone 6 transportiert wird. Bei Detektion von Spülgut im Eintrittsbereich der Frischwasserklarspülzone 6 durch den Detektor 63, wird die in Figur 2 nicht dargestellte Frischwasserpumpe sowie das dieser zugeordnete Magnetventil durch die Maschinensteuerung 55 betätigt, sowie der Antrieb M eingeschaltet, der der Schwenkachse 59 zugeordnet ist. Dadurch schwenkt das obere Frischwasserklarspülsystem 41 entgegen des Uhrzeigersinns in Richtung des ersten Verfahrbereiches 39 entgegen der Transportrichtung 9 des Spülgutes 10 durch die Frischwasserklarspülzone 6. Analoges gilt für das untere Frischwasserklarspülsystem 42, welches um die Schwenkachse 58 bewegbar angeordnet ist. Dieses kann - wie vorstehend bereits beschrieben - ausgelöst durch den unteren Detektor 60 entgegen der Transportrichtung 9 des Spülgutes 10 verschwenken, sobald durch den Detektor 60 die Anwesenheit von Spülgut im Eintrittsbereich der Frischwasserklarspülzone 6 detektiert ist und dementsprechend die Frischwasserversorgung des unteren Frischwasserklarspülsystems 42 durch Betätigung eines Magnetventils (vgl. Darstellung gemäß Figur 1) durch die Maschinensteuerung 55 ausgelöst wurde. Die Winkelgeschwindigkeit, mit der die Frischwasserklarspülsysteme 41 bzw. 42 um ihre jeweiligen Schwenkachsen 58 bzw. 59 bewegt werden, wird von der Maschinensteuerung 55 in vorteilhafter Weise in Abhängigkeit von der zuvor ermittelten Transportgeschwindigkeit des Spülgutes durch die Frischwasserklarspülzone 6 optimiert. Dadurch ist sichergestellt, dass das durch die Frischwasserklarspülzone 6 gereinigte und dort klarzuspülende Spülgut mit der erforderlichen Frischwassermenge klargespült wird, die ein vollständiges Abschwemmen von Partikeln von dem klarzuspülenden Spülgut gewährleistet.

Bei dem gemäß Figur 2 über verschwenkbare Frischwasserklarspülsysteme 41 bzw. 42 auf das Spülgut aufgebrachte Frischwasser, kann es sich sowohl um kaltes Frischwasser als auch um mittels eines in Figur 2 nicht dargestellten Boilers erwärmtes Frischwasser handeln.

Wird das Spülgut im Austrittsbereich der Frischwasserklarspülzone 6 durch die Detektoren 62 bzw. 61 erfasst, werden die Frischwasserklarspülsysteme 41 bzw. 42 wieder in ihre Ausgangsposition, d.h. in den in Richtung auf den Austrittsbereich, d.h. in Richtung des Pfeiles 40 der Frischwasserklarspülzone 6 zurückgestellt, sowie die Frischwasserpumpe durch die Maschinensteuerung 55 abgestellt.

Mit der erfindungsgemäß vorgeschlagenen Lösung, die anhand der beiden in Figur 1 und Figur 2 dargestellten Ausführungsvarianten beschrieben wurde, lässt sich die Frischwassermenge, die zum Beispiel innerhalb der Frischwasserklarspülzone 6 in eine Durchlaufspülmaschine 1 eingetragen wird, in optimaler Weise an die Transportgeschwindigkeit des Spülgutes 10 anpassen. Durch die erfindungsgemäß vorgeschlagene Lösung wird gerade soviel Frischwasser - sei es erwärmtes oder kaltes - auf das Spülgut 10 aufgetragen, dass ein Abschwemmen noch am klarzuspülenden Spülgut 10 anhaftender Partikeln gewährleistet ist. Ferner kann durch die erfindungsgemäß vorgeschlagene Lösung der Eintrag von chemischen Reinigern in die Durchlaufspülmaschine 1 auf das unbedingt erforderliche Maß abgesenkt werden, so dass insgesamt die Umweltbelastung durch Abwasserkontamination abnimmt.

### Bezugszeichenliste

- 1: Durchlaufspülmaschine
- 2: Einlaufbereich
- 3: Vorabräumzone
- 4: Waschzone
- 5: Pumpenklarspülzone
- 6: Frischwasserklarspülzone
- 7: Trocknungszone
- 8: Auslaufbereich
- 9: Transportrichtung Spülgut
- 10: Spülgut
- 11: Transporteinrichtung

- 13: oberes Vorabräumsprühsystem
- 14: unteres Vorabräumsprühsystem
- 15: Rücklaufrohr Vorabräumzone
- 16: Tank Vorabräumzone
- 17: Pumpe Vorabräumzone

- 23: oberes Sprühsystem
- 24: unteres Sprühsystem
- 25: Rücklauf Sprühsystem
- 26: Tank für Waschzone
- 27: Pumpe für Waschzone

- 33: oberes Pumpenklarspülsystem
- 34: unteres Pumpenklarspülsystem
- 35: Rücklaufpumpenklarspülsystem
- 36: Tank Pumpenklarspülzone
- 37: Pumpe Pumpenklarspülzone

- 39: Verfahrrichtung Frischwasserklarspülsystem entgegen Transportrichtung 9
- 40: Verfahrrichtung Frischwasserklarspülsystem in Transportrichtung 9
- 41: oberes Frischwasserklarspülsystem
- 42: unteres Frischwasserklarspülsystem
- 43: hinterer Endpunkt Verfahrweg Frischwasserklarspülsystem
- 44: vorderer Endpunkt Verfahrweg Frischwasserklarspülsystem
- 45: Rücklauf Frischwasser
- 46: Pumpe für Frischwasser
- 47: Magnetventil
- 48: bewegliche Wasserzuführung
- 49: Schlitten
- 50: Antriebsmotor für Schlitten
- 51: Trocknungsgebläse
- 52: Luftströmung
- 53: erster Signalgeber
- 54: zweiter Signalgeber
- 55: Maschinensteuerung
- 56: Antrieb Transporteinrichtung
- 57: Antriebselement
- 58: erste Schwenkachse (oben)
- 59: zweite Schwenkachse (unten)
- 60: Detektor
- 61: Detektor
- 62: Detektor
- 63: Detektor
- 64: erster Schwenkbereich
- 65: zweiter Schwenkbereich

## Patentansprüche

1. Durchlaufspülmaschine mit einer Transporteinrichtung (11) für Spülgut (10) mit mehreren Behandlungszonen (3, 4, 5, 6, 7), durch die das Spülgut (10) in Transportrichtung (9) transportiert wird, wobei mindestens ein in den Behandlungszonen (3, 4, 5, 6) vorgesehenes Sprühsystem (13, 14; 23, 24; 33, 34; 41, 42) relativ zur Transportrichtung (9) des Spülgutes (10) bewegbar ist, **dadurch gekennzeichnet, dass** die Bewegbarkeit mindestens eine der folgenden Bewegungen des mindestens einen Sprühsystems (13, 14; 23, 24; 33, 34; 41, 42) innerhalb der jeweiligen Behandlungszone (3, 4, 5, 6) ermöglicht:
- ein Verfahren um einen Verfahrweg (39) entgegen der Transportrichtung (9) des Spülgutes (10);
- ein Verfahren um ein Verfahrweg (40) in Transportrichtung (9) des Spülgutes (10);
- eine Bewegung entgegen der Transportrichtung (9) des Spülgutes (10) um eine Schwenkachse (58, 59).

2. Durchlaufspülmaschine gemäß Anspruch 1, **dadurch gekennzeichnet, dass** Klarspülsysteme (41, 42) für Frischwasser relativ zur Transportrichtung (9) des Spülgutes (10) bewegbar sind.

3. Durchlaufspülmaschine gemäß Anspruch 1, **dadurch gekennzeichnet, dass** das mindestens eine Sprühsystem (13, 14; 23, 24; 33, 34; 41, 42) innerhalb der jeweiligen Behandlungszone (3, 4, 5, 6) um Schwenkachsen (58, 59) innerhalb eines Schwenkbereiches (64, 65) in Transportrichtung (9) des Spülgutes (10) bewegbar ist.

4. Durchlaufspülmaschine gemäß Anspruch 1, **dadurch gekennzeichnet, dass** ein erster Signalgeber (53) vorgesehen ist, der den Zeitpunkt erfasst, an welchem das Spülgut (10) eine jeweilige Behandlungszone (3, 4, 5, 6) erreicht und die Maschinensteuerung (55) daraus die Transportgeschwindigkeit des Spülgutes (10) durch die Durchlaufspülmaschine (1) bestimmt.

5. Durchlaufspülmaschine gemäß Anspruch 4, **dadurch gekennzeichnet, dass** durch den ersten Signalgeber (53) mindestens ein Sprühsystem (13, 14; 23, 24; 33, 34; 41, 42) innerhalb einer jeweiligen Behandlungszone (3, 4, 5, 6) sowie mindestens eine das jeweilige Sprühsystem (13, 14; 23, 24; 33, 34; 41, 42) beaufschlagende Pumpe (17, 27, 37, 46) eingeschaltet wird.

6. Durchlaufspülmaschine gemäß Anspruch 4, **dadurch gekennzeichnet, dass** durch den ersten Signalgeber (53) die Anwesenheit von Spülgut (10) erfasst wird.

7. Durchlaufspülmaschine gemäß Anspruch 1, **dadurch gekennzeichnet, dass** das mindestens eine Sprühsystem (13, 14; 23, 24; 33, 34; 41, 42) auf einem verfahrbaren Schlitten (49) angeordnet ist.

8. Durchlaufspülmaschine gemäß Anspruch 7, **dadurch gekennzeichnet, dass** dem Schlitten (49) ein von der Maschinensteuerung (55) angesteuerter, vom ersten Signalgeber (53) aktivierter und vom zweiten Signalgeber (54) reversierter Antrieb (50) zugeordnet ist.

9. Durchlaufspülmaschine gemäß Anspruch 7, **dadurch gekennzeichnet, dass** der Schlitten (49) eine bewegliche Wasserzuführung (58) zur Versorgung der Frischwasserklarspülsysteme (41, 42) mit Frischwasser aufweist.

10. Durchlaufspülmaschine gemäß Anspruch 7, **dadurch gekennzeichnet, dass** der verfahrbare Schlitten (49) eine Verzahnung aufweist, die über ein vom reversierbaren Antrieb (50) angetriebenes Übertragungselement (57) angetrieben wird.

11. Durchlaufspülmaschine gemäß Anspruch 1, **dadurch gekennzeichnet, dass** die um jeweilige Schwenkachsen (58, 59) verschwenkbaren Sprühsysteme (13, 14; 23, 24; 33, 34, 41, 42) jeweils über einen separaten Antrieb M angetrieben sind.

12. Durchlaufspülmaschine gemäß Anspruch 11, **dadurch gekennzeichnet, dass** in der jeweiligen Behandlungszone (3, 4, 5, 6) Detektoren (60, 61, 62, 63) angeordnet sind, welche den Eintritt von Spülgut (10) in die jeweilige Behandlungszone (3, 4, 5, 6) erfassen und die Versorgung der Sprühsysteme (13, 14; 23, 24; 33, 34; 41, 42) durch Ansteuerung der Pumpen (17, 27, 37, 46) aktivieren und bei Erreichen des Austrittsbereiches der jeweiligen Behandlungszone (3, 4, 5, 6, 7) eine Rückstellbewegung der um die jeweiligen Schwenkachsen (58, 59) bewegbaren Sprühsysteme (13, 14; 23, 24; 33, 34; 41, 42) initiieren.

## Claims

1. Conveyor dishwasher with a transporting arrangement (11) for wash ware (10), having a plurality of treatment zones (3, 4, 5, 6, 7) through which the wash ware (10) is transported in the transporting direction (9), it being possible for at least one spray system (13, 14; 23, 24; 33, 34; 41, 42) provided in the treatment zones (3, 4, 5, 6) to be moved relative to the transporting direction (9) of the wash ware (10), **characterized in that** the movement capability allows·at least one of the following movements of the at least one spray system (13, 14; 23, 24; 33, 34; 41, 42) within the respective treatment zone (3, 4, 5, 6):
- a displacement by a displacement distance (39) counter to the transporting direction (9) of the wash ware (10);
- a displacement by a displacement distance (40) in the transporting direction (9) of the wash ware (10);
- a movement counter to the transporting direction (9) of the wash ware (10) about a pivot axis (58, 59).

2. Conveyor dishwasher according to Claim 1, **characterized in that** rinsing systems (41, 42) for clean water can be moved relative to the transporting direction (9) of the wash ware (10).

3. Conveyor dishwasher according to Claim 1, **characterized in that** the at least one spray system (13, 14; 23, 24; 33, 34; 41, 42), within the respective treatment zone (3, 4, 5, 6), can be moved about pivot axes (58, 59), within a pivoting range (64, 65), in the transporting direction (9) of the wash ware (10).

4. Conveyor dishwasher according to Claim 1, **characterized by** the provision of a first signal transmitter (53) which senses the point in time at which the wash ware (10) reaches a respective treatment zone (3, 4, 5, 6), and the machine controller (55) determines therefrom the speed at which the wash ware (10) is transported through the conveyor dishwasher (1) .

5. Conveyor dishwasher according to Claim 4, **characterized in that** the first signal transmitter (53) causes at least one spray system (13, 14; 23, 24; 33, 34; 41, 42) within a respective treatment zone (3, 4, 5, 6), and at least one pump (17, 27, 37, 46) which acts on the respective spray system (13, 14; 23, 24; 33, 34; 41, 42), to be switched on.

6. Conveyor dishwasher according to Claim 4, **characterized in that** the first signal transmitter (53) senses the presence of wash ware (10).

7. Conveyor dishwasher according to Claim 1, **characterized in that** the at least one spray system (13, 14; 23, 24; 33, 34; 41, 42) is arranged on a displaceable carriage (49).

8. Conveyor dishwasher according to Claim 7, **characterized in that** the carriage (49) is assigned a drive (50) which is operated by the machine controller (55), is activated by the first signal transmitter (53) and is reversed by the second signal transmitter (54).

9. Conveyor dishwasher according to Claim 7, **characterized in that** the carriage (49) has a movable water feed (58) for supplying the clean-water rinsing systems (41, 42) with clean water.

10. Conveyor dishwasher according to Claim 7, **characterized in that** the displaceable carriage (49) has a toothing formation which is driven via a transmission element (57) driven by the reversible drive (50).

11. Conveyor dishwasher according to Claim 1, **characterized in that** the spray systems (13, 14; 23, 24; 33, 34; 41, 42) which can be pivoted about respective pivot axes (58, 59) are each driven via a separate drive M.

12. Conveyor dishwasher according to Claim 11, **characterized in that** the treatment zone (3, 4, 5, 6) contains detectors (60, 61, 62, 63) which sense the entry of wash ware (10) into the respective treatment zone (3, 4, 5, 6) and activate the supply of the spray systems (13, 14; 23, 24; 33, 34; 41, 42) by operating the pumps (17, 27, 37, 46) and, when the exit region of the respective treatment zone (3, 4, 5, 6, 7) is reached, initiate a return movement of the spray systems (13, 14; 23, 24; 33, 34; 41, 42) which can be moved about the respective pivot axes (58, 59).

## Revendications

1. Machine de rinçage en continu, avec un dispositif de transport (11) pour des articles à rincer (10) avec plusieurs zones de traitement (3, 4, 5, 6, 7), à travers lesquelles sont transportés les articles à rincer (10) dans une direction de transport (9), dans laquelle au moins un système de vaporisation (13, 14 ; 23, 24 ; 33, 34 ; 41, 42) prévu dans les zones de traitement (3, 4, 5, 6) peut être déplacé par rapport à la direction de transport (9) des articles à rincer (10), **caractérisée en ce que** la mobilité permet au moins l'un des mouvements suivants de l'au moins un système de vaporisation (13, 14 ; 23, 24 ; 33, 34 ; 41, 42) à l'intérieur de chacune des zones de traitement (3, 4, 5, 6) :
- un déplacement autour d'un trajet de déplacement (39) dans le sens contraire à la direction de transport (9) des articles à rincer (10) ;
- un déplacement autour d'un trajet de déplacement (40) dans la direction de transport (9) des articles à rincer (10) ;
- un mouvement dans le sens inverse à la direction de transport (9) des articles à rincer (10), autour d'un axe de pivotement (58, 59).

2. Machine de rinçage en continu selon la revendication 1, **caractérisée en ce que** des systèmes de rinçage (41, 42) à l'eau douce peuvent être déplacés par rapport à la direction de transport (9) des articles à rincer (10).

3. Machine de rinçage en continu selon la revendication 1, **caractérisée en ce que** l'au moins un système de vaporisation (13, 14 ; 23, 24 ; 33, 34 ; 41, 42) à l'intérieur de chacune des zones de traitement (3, 4, 5, 6) peut être déplacé autour d'axes de pivotement (58, 59) dans une zone de pivotement (64, 65) dans la direction de transport (9) des articles à rincer (10).

4. Machine de rinçage en continu selon la revendication 1, **caractérisée en ce qu'**il est prévu un premier émetteur de signaux (53) détectant le moment où les articles à rincer (10) atteignent une zone de traitement respective (3, 4, 5, 6), à partir de quoi la commande de machine (55) détermine la vitesse de transport des articles à rincer (10) à travers la machine de rinçage en continu (1).

5. Machine de rinçage en continu selon la revendication 4, **caractérisée en ce que** le premier émetteur de signaux (53) permet d'activer au moins un système de vaporisation (13, 14 ; 23, 24 ; 33, 34 ; 41, 42) à l'intérieur d'une zone de traitement respective (3, 4, 5, 6), ainsi qu'au moins une pompe (17, 27, 37, 46) agissant sur le système de vaporisation respectif (13, 14 ; 23, 24 ; 33, 34 ; 41, 42).

6. Machine de rinçage en continu selon la revendication 4, **caractérisée en ce que** le premier émetteur de signaux (53) permet de détecter la présence d'articles à rincer (10).

7. Machine de rinçage en continu selon la revendication 1, **caractérisée en ce que** l'au moins un système de vaporisation (13, 14 ; 23, 24 ; 33, 34 ; 41, 42) est installé sur un chariot déplaçable (49).

8. Machine de rinçage en continu selon la revendication 7, **caractérisée en ce qu'**un entraînement (50) actionné par la commande de machine (55), activé par le premier émetteur de signaux (53) et inversé par le deuxième émetteur de signaux (54) est attribué au chariot (49).

9. Machine de rinçage en continu selon la revendication 7, **caractérisée en ce que** le chariot (49) comporte une alimentation en eau mobile (58) pour alimenter les systèmes de rinçage (41, 42) en eau douce.

10. Machine de rinçage en continu selon la revendication 7, **caractérisée en ce que** le chariot déplaçable (49) comporte une denture entraînée par un élément de transmission (57) entraîné par l'entraînement réversible (50).

11. Machine de rinçage en continu selon la revendication 1, **caractérisée en ce que** les systèmes de vaporisation (13, 14 ; 23, 24 ; 33, 34 ; 41, 42) pouvant pivoter autour de chacun des axes de pivotement (58, 59) sont entraînés chacun par un entraînement M séparé.

12. Machine de rinçage en continu selon la revendication 11, **caractérisée en ce que** des détecteurs (60, 61, 62, 63) sont installés dans chacune des zones de traitement (3, 4, 5, 6), détectant l'entrée des articles à rincer (10) dans la zone de traitement respective (3, 4, 5, 6) et activant l'alimentation des systèmes de vaporisation (13, 14 ; 23, 24 ; 33, 34 ; 41, 42) par l'actionnement des pompes (17, 27, 37, 46), et initiant un mouvement de rappel des systèmes de vaporisation (13, 14 ; 23, 24 ; 33, 34 ; 41, 42) déplaçables autour de chacun des axes de pivotement (58, 59), au franchissement de la zone de sortie de chacune des zones de traitement (3, 4, 5, 6, 7) .
